# EUROPÄISCHE PATENTSCHRIFT

(11) **EP 2 472 178 B1**
(45) Veröffentlichungstag und Bekanntmachung des Hinweises auf die Patenterteilung: **23.10.2013**
(21) Anmeldenummer: 11009077.6
(22) Anmeldetag: 15.11.2011
(51) Int. Cl.: F21V 21/04, F21S 8/04

(54) **Einbauleuchte**
Integrated lights
Lampe intégrée

(30) Priorität: 19.11.2010 AT 71110 U
(43) Veröffentlichungstag der Anmeldung: 04.07.2012
(73) Patentinhaber: Zumtobel Lighting GmbH, 6850 Dornbirn (AT)
(72) Erfinder: Metzler, Bernd, 6850 Dornbirn (AT)
(74) Vertreter: Jäger, Andreas

(56) Entgegenhaltungen:
- DE-U1-202006 011 698
- US-A1- 2005 121 215
- US-A1- 2007 275 576
- US-A1- 2008 192 489

## Beschreibung

Die Erfindung betrifft eine Einbauleuchte nach dem Oberbegriff des Anspruchs 1. Solche Leuchten können mittels bekannter Nivellierungsvorrichtung in eine Decke oder dergleichen eingebaut werden. Beispielsweise ist eine derartige Nivellierungseinrichtung in der europäischen Patentanmeldung EP 0999409 Al der Anmelderin beschrieben.

Leuchten der eingangs genannten Art bestehen aus einem Leuchtengehäuse, welches zur Aufnahme wenigstens eines Leuchtmittels, von Betriebs- und Steuergeräten und lichtleitender oder lichtlenkender Komponenten geeignet ist. Solche Leuchtengehäuse weisen Lichtaustrittsfenster auf, um den Lichtaustritt zu ermöglichen. Lichtlenkende und/oder lichtleitende Komponenten, wie Leuchtenraster und Mikrooptiken sorgen für die angestrebte Lichtverteilung und dienen beispielsweise der Entblendung. Es ist bereits bekannt, derartige Leuchten mittels einer lichtdurchlässigen Abdeckung zu verschließen, um beispielsweise die Verschmutzung des Leuchteninneren, insbesondere der Lichtlenkenden bzw. Lichtleitenden Komponenten zu verhindern.
Insbesondere sind derartige Leuchten aus der US 2008/0192489 bekannt, in welcher vorgeschlagen ist, die Leuchteneinheit mittels eines runden, die lichtdurchlässige Abdeckung haltende, Flansch- bzw. Einbauringelements zu verschließen.
Weil die Verschmutzung von Leuchten getrieben durch gesetzliche bzw. normative Vorgaben, wie beispielsweise die Berücksichtigung eines Verschmutzungsfaktors bei der Auslegung von Beleuchtungsanlagen ein immer wichtigeres Thema wird, beseht ein Bedarf nach verbesserten, kostengünstigen Verschlusseinrichtungen für Abdeckungen, weil geschlossene Leuchten hinsichtlich des Verschmutzungsfaktors Vorteile haben.

Es ist Aufgabe der Erfindung, eine Einbauleuchte gemäß Oberbegriff des Anspruchs 1 derart weiterzubilden, dass mittels einer Abdeckung auf einfache Art und Weise verschlossen werden kann.

Die Aufgabe wird gelöst mit den kennzeichnenden Merkmalen des Anspruchs 1. Hierbei besteht die Abdeckung aus einem Rahmen und einem lichtdurchlässigen Element, insbesondere einer Glasplatte. Der Rahmen fasst das lichtdurchlässige Element ein. Am Rahmen sind Verschlusselemente angebracht, die mit Verschlussöffnungen im umlaufenden Rand des Leuchtengehäuses zusammenwirken, um die Abdeckung lösbar am Leuchtengehäuse zu befestigen.

Ein wesentlicher Gedanke der Erfindung ist es, den umlaufenden Rand einer Einbauleuchte derart auszugestalten, dass im Bereich dieses Randes genügend Raum vorhanden ist, um Gegenelemente für einen Verschluss, also im konkreten Fall Verschlussöffnungen, unterbringen zu können. Ist der Rahmen der Abdeckung nun so ausgebildet, dass dieser auch den umlaufenden Rand des Leuchtengehäuses überdeckt, ist eine Möglichkeit geschaffen, um Verschlusselements und Verschlussöffnungen beim Zusammenbau ineinander greifen zu lassen.

Erfindungsgemäß ist das Verschlusselement als Haltefeder ausgebildet, welche einen Basisabschnitt und zwei Federschenkel aufweist. Die Federschenkel der Haltefeder haben vorzugsweise im Bereich der freien Enden erste, zueinander geneigte Abschnitte und anschließend an diese Abschnitte zweite Abschnitte, die divergent auseinander laufen. Ferner kann die Haltefeder in Stirnansicht im Wesentlichen U-förmig ausgestaltet sein, wobei sich dem Basisabschnitt Federschenkel anschließen, die zumindest in einem Teilabschnitt parallel zueinander ausgerichtet sind. Die zuvor beschriebenen Ausführungsformen der Haltefeder ermöglichen es, dass die Haltefeder in die Verschlussöffnung werkzeuglos eingeclipst werden kann. Es ist damit möglich, die Abdeckung einfach gegen das Leuchtengehäuse zu drücken und durch Überdrücken der Haltefedern zu schließen. Die Federschenkel gleiten beim Gegeneinanderdrücken von Abdeckung und Leuchtengehäuse, geführt durch die geneigten Abschnitte dieser entlang der Verschlussöffnung und werden dadurch so lange gegeneinander gedrückt, bis der an der Verschlussöffnung entlang gleitende Abschnitt übergeht in einen divergenten Abschnitt, mit der Folge dass, die Federwirkung der Haltefeder nun die Federschenkel voneinander weg drückt, wodurch diese die Verschlussöffnung hintergreifen.

Um die Abdeckung zu verschließen, ist es daher notwendig, dass im zusammengebauten Zustand von Leuchtengehäuse und Abdeckung die Federschenkel der Haltefeder in die Verschlussöffnungen soweit eingreifen, bis diese mit ihren divergent auseinander laufenden Abschnitten die Verschlussöffnung hintergreifen.

In einer Weiterbildung der Erfindung kann die Haltefeder Öffnungen zur Befestigung einer Abhängesicherung aufweisen. Diese Öffnungen befinden sich bevorzugt in dem Teilabschnitt der Federschenkel, wo diese parallel zueinander ausgerichtet sind. Die Abhängesicherung kann in bekannter Weise mit einer Spiralfeder realisiert sein. Diese ist mit ihrem einen Ende mit der Haltefeder und mit ihrem anderen Ende mit der Abdeckung verbunden, wobei die Abdeckung eine Freinehmung aufweist, um der Spiralfeder in zusammengebautem Zustand von Leuchtengehäuse und Abdeckung Raum zu geben. Somit kann die Abhängesicherung verhindern, dass eine Abdeckung, die sich vom Leuchtengehäuse gelöst unkontrolliert nach untern fallen kann. Wesentlich hierbei ist, dass durch die Freinehmung, die Spiralfeder zwischen Rahmen und umlaufenden Rand des Leuchtengehäuses untergebracht werden kann und somit in zusammengebauten Zustand von außen nicht sichtbar ist.

In vorteilhafter Weise können bei einer erfindungsgemäßen Einbauleuchte Vorkehrungen getroffen werden, damit die Abdeckung beim Zusammenbau nicht beschädigt wird. Hierzu kann beispielsweise vorgesehen sein, dass die maximal mögliche Eindringtiefe der Haltefeder in die Verschlussöffnung der Abdeckung kleiner ist, als die Höhe des Kragens des umlaufenden Randes. Außerdem wäre es möglich die Federschenkel der Haltefeder schmaler auszubilden als deren Basisabschnitt, um die dadurch gebildeten Rücksprünge als Anschläge zu verwenden. Die Anschläge begrenzen im Zusammenspiel mit den Verschlussöffnungen die maximale Eindringtiefe.

Erfindungsgemäß kann das lichtdurchlässige Element der Abdeckung als Glasplatte ausgebildet sein, die mit dem Rahmen verklebt ist, wobei unter Glasplatte herkömmliche Glasplatten aber auch durchsichtige Kunststoffplatten zu verstehen sind.

Als Leuchtmittel kann zumindest eine Leuchtstofflampe eingesetzt werden, wobei diese bevorzugt mittels Leuchtraster in bekannter Art und Weise entblendet ist. Alternativ sind auch als Leuchtmittel auch mehrere Leuchtdioden denkbar, die mittels einer Mikrooptik entblendet sind. Eine solche Mikrooptik könnte direkt in die Glasplatte eingearbeitet sein.

Die Erfindung sowie weitere vorteilhafte Ausführungen werden anhand der beigefügten Zeichnungen näher erläutert.

Es zeigen:
Fig. 1 einen Schnitt in Leuchtenquerrichtung der Stirnansicht einer erfindungsgemäßen Einbauleuchte;
Fig. 2 eine perspektivische Ansicht eines erfindungsgemäßen Verschlusselements, wie es in Figur 1 eingesetzt ist;
Fig. 3 eine perspektivische Teilansicht auf eine erfindungsgemäße Leuchte gemäß Figur 1;
Fig. 4 ein Seitenansicht auf die erfindungsgemäße Leuchte nach den Figuren 1 und 3, wobei ein Schnitt entlang der Leuchtenlängsrichtung im Bereich des Rahmens verläuft.

In Figur 1 ist ein Ausführungsbeispiel einer erfindungsgemäßen Einbauleuchte 1 gezeigt. Die Einbauleuchte besteht aus einem wannenförmigen Leuchtengehäuse 2. In an sich bekannter weise sind Nivellierungsvorrichtungen 3, 3' am Leuchtengehäuse 2 angebracht. Hinsichtlich der Funktionsweise dieser Vorrichtungen 13, 13' wird ausdrücklich auf die EP 0999409 A1 verwiesen. Auf einem stufenartigen Gehäuseabsatz 19 ist eine Fassung mit einem Leuchtmittel, welches als röhrenförmige Leuchtstofflampe 4 ausgeführt ist, angebracht. Zur Ansteuerung und zum Betrieb können im Leuchtengehäuseinneren Betriebs- und Steuergeräte untergebracht werden, welche der Versorgung des Leuchtmittels dienen und gegebenenfalls mit Lichtsteuersystemen zusammen arbeiten. Im Ausführungsbeispiel gemäß Figur 1 ist dies ein elektronisches Vorschaltgerät 5, welches mit einer Schraube 21 im Gehäuse befestigt ist. Zur Entblendung ist ein Leuchtenraster 6 bestehend aus Querlamellen und Seitenreflektoren unterhalb der Leuchtstofflampe 4 positioniert. Außerdem befindet sich hinter der Leuchtstofflampe 4 ein Kopfreflektor 24, der mit einer Schraube 20 im Leuchtengehäuse 2 fixiert ist. Ein Kabelhalter 22 dient zur Halterung und Führung von nicht dargestellten elektrischen Leitungen, wie Drähte und Kabel.

Das Leuchtengehäuse 2 weist einen umlaufenden Rand 8 auf. Dieser ist verhältnismäßig breit, um Funktionsöffnungen unterbringen zu können. Die Einbauleuchte 1 wird so in eine Decke eingebaut, dass die Tragelemente der Nivellierungsvorrichtungen 3, 3' die Einbauleuchte 1 in der Decke halten und gegen ein Herausfallen aus dieser sichern. Bei korrektem Einbau der Leuchte 1 in einer Decke stößt die der Decke zugewandte Seite des umlaufenden Randes 8 unmittelbar an die Decke. Die Einbauleuchte 2 ist damit quasi zwischen umlaufenden Rand 8 und Tragelement der Nivellierungseinrichtungen 3, 3' verklemmt.

Wie in Figur 3 dargestellt, sind entlang des umlaufenden Randes 8, der sich im dargestellten Ausführungsbeispiel lediglich an die Längsseiten des Leuchtengehäuses 2 anschließt, ein Aufnahmeraum 25 sowie mehrere Verschlussöffnungen 13, 13' verteilt angeordnet. Durch den Aufnahmeraum 25 wird Raum für eine Abhängesicherung 18, welche als Spiralfeder ausgebildet ist geschaffen.

Das Lichtaustrittsfenster 7 der Einbauleuchte 1 ist mit einer Abdeckung 9 verschlossen. Diese besteht aus einem Rahmen 10 und einem lichtdurchlässigen Element, welches als Glasplatte 7 ausgeführt ist. Die Glasplatte 7 ist mit dem Rahmen 10 verklebt. Der Rahmen ist breiter ausgeführt als die Glasplatte 7. So wird Platz geschaffen, um Haltefedern 12, 12'im Rahmen 10 unterbringen zu können. Die Haltefedern 12, 12' sind vorzugsweise mit dem Rahmen punktverschweißt.

Wie den Figuren 1 und 4 entnommen werden kann, ragen im zusammengebauten Zustand von Abdeckung 9 und Leuchtengehäuse 2 der obere Teil der Haltefedern 12, 12', also die ersten Abschnitte 14, 14' und die zweiten Abschnitte 15, 15', in die Verschlussöffnungen 13, 13'. Somit hintergreifen die Haltefedern 12, 12' die Verschlussöffnungen 13, 13' und halten so die Abdeckung an der Einbauleuchte. Hierbei ist darauf zu achten, dass die Eindringtiefe der Haltefedern 12, 12' in die Verschlussöffnungen 13, 13' kleiner sind, als die Höhe des Kragens des umlaufenden Randes 8. Hierdurch wird gewährleistet, dass immer ein sicherer Verschluss erfolgen kann. Um die Eindringtiefe zu begrenzen, können die Federschenkel, gebildet aus den ersten geneigten Abschnitt, 14, 14', aus dem zweiten Abschnitten 15, 15' und einem Bereich der Teilabschnitten 16, 16' schmaler ausgeführt sein, als der Basisabschnitt 26. Hierdurch bilden sich Rücksprünge, die als Anschläge dienen, welche die maximale Eindringtiefe im Zusammenspiel mit den Verschlussöffnungen begrenzen. Alternativ hierzu können einfach auch (nicht dargestellte) Laschen aus der Ebene des umlaufenden Randes 8 heraus gebogen werden. Diese Laschen haben dann die Funktion der zuvor genannten Anschläge.

In Figur 2 ist ein Verschlusselement, wie es in der erfindungsgemäßen Ausführungsform der Einbauleuchte 1 gemäß den Figuren 1, 3 und 4 zur Anwendung gelangen kann, in perspektivischer Ansicht gezeigt. Diese Verschlusselement ist als in Stirnansicht U-förmige Haltefeder 12 ausgebildet. Die Haltefeder 12 weist einen Basisabschnitt 26 auf. An diesen sind zueinander parallel verlaufende Teilabschnitte 16, 16' angeformt. Diese Teilabschnitte 16, 16' gehen in divergent zueinander ausgerichtete Abschnitte 15, 15' über. An diese schließen sich zueinander geneigte Abschnitte 14, 14' an. Die Haltefeder 12 weist mehrer Öffnungen 17 auf. Mit einer dieser Öffnungen ist das eine Ende der Abhängesicherung 18 verbunden und das andere Ende der Abhängsicherung 18 ist naturgemäß mit dem Leuchtengehäuse 2 verbunden. Vorzugsweise sind in einer Einbauleuchte zwei Abhängesicherungen 18 und vier Haltefedern 12, 12' verbaut.

In einem nicht dargestellten Ausführungsbeispiel ist anstelle einer Leuchtstofflampe 4 eine Anordnung mehrerer Leuchtdioden eingesetzt. Hierbei kann bei entsprechender lichttechnischer Auslegung das Leuchtenraster 6 entfallen. Gegebenenfalls ist jedoch die Glasplatte 7 mit mikrooptischen Strukturen zu versehen, um eine ausreichende Entblendung zu erreichen. Es versteht sich von selbst, dass die mikrooptischen Strukturen auch auf einem zusätzlichen, zwischen Leuchtdioden und Glasplatte 7 platzierten Element aufgebracht werden können.

### Bezugszeichenliste

- 1: Einbauleuchte
- 2: Leuchtengehäuse
- 3, 3': Nivellierungsvorrichtung
- 4: Leuchtmittel
- 5: elektronische Vorschaltgerät
- 6: Leuchtenraster
- 7: Lichtaustrittsfenster
- 8: umlaufender Rand
- 9: Abdeckung
- 10: Rahmen
- 11: Glasplatte
- 12, 12': Haltefedern
- 13, 13': Verschlussöffnungen
- 14, 14': Abschnitte (geneigt)
- 15, 15': Abschnitte (divergent)
- 16, 16': Teilabschnitte
- 17: Öffnungen
- 18: Abhängesicherung
- 19: Gehäuseabsatz
- 20: Schraube
- 21: Schraube
- 22: Kabelhalter
- 23: Montagefeder
- 24: Kopfreflektor
- 25: Aufnahmeraum
- 26: Basisabschnitt

## Patentansprüche

1. Einbauleuchte zum Einbau in eine Decke mittels einer Nivellierungsvorrichtung(3, 3') bestehend aus einem Leuchtengehäuse (2), welches zur Aufnahme wenigstens eines Leuchtmittels (4), von Betriebs- und Steuergeräten (5) und lichtleitender oder lichtlenkender Komponenten (6, 11) geeignet ist, wobei das Leuchtengehäuse (2) ein Lichtaustrittsfenster (7)aufweist, welches von einem umlaufenden Rand (8) umrahmt ist und das Lichtaustrittsfenster (7) mit einer Abdeckung (9) verschlossen ist,
wobei die Abdeckung (9) aus einem Rahmen (10) und einem lichtdurchlässigen Element besteht, welches das lichtdurchlässige Element einfasst,
und am Rahmen (10) Verschlusselemente angebracht sind, dass im umlaufenden Rand des Leuchtengehäuses (2) Verschlussöffnungen (13, 13') vorgesehen sind, die mit den Verschlusselementen zusammenwirken, um die Abdeckung (9) lösbar am Leuchtengehäuse (2) zu befestigen,
**dadurch gekennzeichnet,**
**dass** das Verschlusselement als Haltefeder (12, 12') ausgebildet ist, aufweisend einen Basisabschnitt (26) und zwei Federschenkel.

2. Einbauleuchte nach Anspruch 2,
dass die Federschenkel der Haltefeder (12, 12') im Bereich der freien Enden erste, zueinander geneigte Abschnitte (14, 14') aufweist und dass an diese Abschnitte zweite Abschnitte 815, 15') angeschlossen sind, die divergent auseinander laufen.

3. Einbauleuchte nach einem der Ansprüche 2 bis 3, **dadurch gekennzeichnet,**
**dass** Haltefeder (12, 12') in Stirnansicht im Wesentlichen U-förmig ausgestaltet ist, wobei sich dem Basisabschnitt (26) Federschenkel anschließen, die zumindest in einem Teilabschnitt (16, 16') parallel zueinander ausgerichtet sind.

4. Einbauleuchte nach einem der Ansprüche 2 bis 4,
**dadurch gekennzeichnet,**
**dass** in zusammengebautem Zustand von Leuchtengehäuse (2) und Abdeckung (9) die Federschenkel der Haltefeder (12, 12') in die Verschlussöffnungen (13, 13') soweit eingreifen, bis diese mit ihren divergent auseinander laufenden Abschnitten (15, 15') die Verschlussöffnung (13, 13') hintergreifen.

5. Einbauleuchte nach einem der vorherige Ansprüche
**dadurch gekennzeichnet,**
**dass** zwei, insbesondere vier Haltefedern (12, 12') vorgesehen sind.

6. Einbauleuchte nach einem oder mehreren der vorherigen Ansprüche
**dadurch gekennzeichnet,**
**dass** die Haltefeder (12, 12') Öffnungen (17) zur Befestigung einer Abhängesicherung (18) aufweist.

7. Einbauleuchte nach einem oder mehreren der Ansprüche 4 bis 7,
dass die Öffnungen (17) sich in dem Teilabschnitt (16, 16') der Federschenkel befinden, in dem diese parallel zueinander ausgerichtet sind.

8. Einbauleuchte dem Anspruch 8
**dadurch gekennzeichnet,**
**dass** die Abhängesicherung (18) eine Spiralfeder ist, die mit ihrem einen Ende mit der Haltefeder (12, 12') und mit ihrem anderen Ende mit umlaufenden Rand (8) des Leuchtengehäuses (2) verbunden ist, wobei im umlaufenden Rand (8) eine Freinehmung vorhanden ist, um der Abhängesicherung 18 in zusammengebautem Zustand von Leuchtengehäuse (2) und Abdeckung (9) Raum zu geben.

9. Einbauleuchte nach einem oder mehreren der Ansprüche 2 bis 9,
**dadurch gekennzeichnet,**
**dass** die Eindringtiefe der Haltefeder (12, 12') in die Verschlussöffnung (13, 13') kleiner ist, als die Höhe des Kragens des umlaufenden Randes (8).

10. Einbauleuchte nach einem oder mehreren der Ansprüche 2 bis 10,
**dadurch gekennzeichnet,**
**dass** die Federschenkel schmaler sind als der Basisabschnitt (26) und dass die dadurch gebildeten Rücksprünge als Anschläge dienen, welche die maximale Eindringtiefe im Zusammenspiel mit den Verschlussöffnungen (13, 13') begrenzen.

11. Einbauleuchte nach einem oder mehreren der vorherigen Ansprüche,
**dadurch gekennzeichnet,**
**dass** das lichtleitende Element als Glasplatte (7) ausgebildet ist, die mit dem Rahmen (10) verklebt ist.

12. Einbauleuchte nach Anspruch 12,
**dadurch gekennzeichnet,**
**dass** als Leuchtmittel zumindest eine Leuchtstofflampe (4) eingesetzt ist und diese mittels eines Leuchtraster (6) entblendet ist.

13. Einbauleuchte nach Anspruch 12,
**dadurch gekennzeichnet,**
**dass** als Leuchtmittel mehrere Leuchtdioden eingesetzt ist und sind und dass diese mittels eine Mikrooptik entblendet sind.

14. Einbauleuchte nach Anspruch 14,
**dadurch gekennzeichnet,**
**dass** die Mikrooptik in die Glasplatte (7) eingearbeitet ist.

## Claims

1. Recessed luminaire for installation in a ceiling by means of a levelling apparatus (3, 3') comprising a luminaire housing (2), which is suitable for accommodating at least one lighting means (4), of operating and control devices (5) and light-guiding or light-directing components (6, 11), wherein the luminaire housing (2) has a light exit window (7) which is framed by a peripheral edge (8), and the light exit window (7) is closed by a cover (9), wherein the cover (9) comprises a frame (10) and a transparent element, which frame surrounds the transparent element, and closure elements are fitted to the frame (10), wherein closure openings (13, 13') are provided in the peripheral edge of the luminaire housing (2), the said closure openings interacting with the closure elements in order to detachably attach the cover (9) to the luminaire housing (2), **characterized in that** the closure element is in the form of a holding spring (12, 12') having a base section (26) and two spring limbs.

2. Recessed luminaire according to Claim 2, **characterized in that** the spring limbs of the holding spring (12, 12') have first sections (14, 14'), which are inclined in relation to one another, in the region of the free ends, and **in that** second sections (15, 15'), which run away from one another in a divergent manner, are connected to these sections.

3. Recessed luminaire according to either of Claims 2 and 3, **characterized in that** the holding spring (12, 12') is of substantially U-shaped design when viewed from the end, wherein spring limbs adjoin the base section (26) and are oriented parallel to one another at least in a subsection (16, 16').

4. Recessed luminaire according to one of Claims 2 to 4, **characterized in that**, when the luminaire housing (2) and cover (9) are in the assembled state, the spring limbs of the holding spring (12, 12') engage in the closure openings (13, 13') until the said spring limbs engage behind the closure openings (13, 13') by way of their sections (15, 15') which run away from one another in a divergent manner.

5. Recessed luminaire according to one of the preceding claims, **characterized in that** two, in particular four, holding springs (12, 12') are provided.

6. Recessed luminaire according to one or more of the preceding claims, **characterized in that** the holding spring (12, 12') has openings (17) for attaching a suspension fixture means (18).

7. Recessed luminaire according to one or more of Claims 4 to 7, **characterized in that** the openings (17) are located in the subsection (16, 16') of the spring limbs in which said spring limbs are oriented parallel in relation to one another.

8. Recessed luminaire according to Claim 8, **characterized in that** the suspension fixture means (18) is a helical spring which is connected to the holding spring (12, 12') by way of one of its ends and is connected to the peripheral edge (8) of the luminaire housing (2) by way of its other end, wherein there is a clearance in the peripheral edge (8) in order to provide space for the suspension fixture means (18) when the luminaire housing (2) and the cover (9) are in the assembled state.

9. Recessed luminaire according to one or more of Claims 2 to 9, **characterized in that** the insertion depth of the holding spring (12, 12') into the closure opening (13, 13') is less than the height of the collar of the peripheral edge (8).

10. Recessed luminaire according to one or more of Claims 2 to 10, **characterized in that** the spring limbs are narrower than the base section (26), and **in that** the recesses which are formed as a result serve as stops which limit the maximum insertion depth in interaction with the closure openings (13, 13').

11. Recessed luminaire according to one or more of the preceding claims, **characterized in that** the light-guiding element is in the form of a glass panel (7) which is adhesively bonded to the frame (10).

12. Recessed luminaire according to Claim 12, **characterized in that** the lighting means used is at least one fluorescent lamp (4), and the said fluorescent lamp is shielded to prevent glare by means of a lighting screen (6).

13. Recessed luminaire according to Claim 12, **characterized in that** the lighting means used are a plurality of light-emitting diodes, and **in that** the said light-emitting diodes are shielded to prevent glare by means of a micro-optics system.

14. Recessed luminaire according to Claim 14, **characterized in that** the micro-optics system is incorporated in the glass panel (7).

## Revendications

1. Lampe intégrée destinée à être installée dans un plafond au moyen d'un dispositif de mise à niveau (3, 3'), constituée d'un boîtier de lampe (2) qui est approprié pour recevoir au moins un moyen d'éclairage (4), des appareils de fonctionnement et de commande (5) et des composants (6, 11) conduisant la lumière ou dirigeant la lumière,
le boîtier de lampe (2) comprenant une fenêtre de sortie de lumière (7) qui est encadrée par un bord périphérique (8) et la fenêtre de sortie de lumière (7) étant fermée par un recouvrement (9),
le recouvrement (9) étant constitué d'un cadre (10) et d'un élément translucide, lequel cadre borde l'élément translucide,
et des éléments de fermeture étant montés sur le cadre (10),
des ouvertures de fermeture (13, 13') étant prévues dans le bord périphérique du boîtier de lampe (2), lesquelles coopèrent avec les éléments de fermeture pour fixer le recouvrement (9) au boîtier de lampe (2) de manière amovible,
**caractérisée en ce que**
l'élément de fermeture est réalisé sous forme de ressort de retenue (12, 12') comprenant une section de base (26) et deux branches de ressort.

2. Lampe intégrée selon la revendication 2, **caractérisée en ce que** les branches de ressort du ressort de retenue (12, 12') comprennent, dans la région des extrémités libres, des premières sections (14, 14') inclinées l'une par rapport à l'autre et **en ce que** des deuxièmes sections (15, 15') qui s'étendent de manière divergente l'une par rapport à l'autre se raccordent à ces sections.

3. Lampe intégrée selon l'une quelconque des revendications 2 et 3,
**caractérisée en ce que**
le ressort de retenue (12, 12') est configuré essentiellement en forme de U en vue de face, des branches de ressort se raccordant à la section de base (26), lesquelles branches de ressort sont orientées parallèlement l'une à l'autre au moins dans une section partielle (16, 16').

4. Lampe intégrée selon l'une quelconque des revendications 2 à 4,
**caractérisée en ce**
**qu'**à l'état assemblé du boîtier de lampe (2) et du recouvrement (9), les branches de ressort du ressort de retenue (12, 12') viennent en prise dans les ouvertures de fermeture (13, 13') jusqu'à ce qu'elles viennent en prise par l'arrière, par leurs sections (15, 15') s'étendant de manière divergente l'une par rapport à l'autre, avec les ouvertures de fermeture (13, 13').

5. Lampe intégrée selon l'une quelconque des revendications précédentes,
**caractérisée en ce que**
deux, en particulier quatre, ressorts de retenue (12, 12') sont prévus.

6. Lampe intégrée selon l'une quelconque ou plusieurs des revendications précédentes,
**caractérisée en ce que**
le ressort de retenue (12, 12') comprend des ouvertures (17) pour la fixation d'un dispositif de sécurité d'accrochage (18).

7. Lampe intégrée selon l'une quelconque ou plusieurs des revendications 4 à 7,
**caractérisée en ce que**
les ouvertures (17) se trouvent dans la section partielle (16, 16') des branches de ressort dans laquelle celles-ci sont orientées parallèlement l'une à l'autre.

8. Lampe intégrée selon la revendication 8,
**caractérisée en ce que**
le dispositif de sécurité d'accrochage (18) est un ressort spiral qui est relié par l'une de ses extrémités au ressort de retenue (12, 12') et par son autre extrémité au bord périphérique (8) du boîtier de lampe (2), un évidement étant présent dans le bord périphérique (8) pour laisser de la place au dispositif de sécurité d'accrochage (18) à l'état assemblé du boîtier de lampe (2) et du recouvrement (9).

9. Lampe intégrée selon l'une quelconque ou plusieurs des revendications 2 à 9,
**caractérisée en ce que**
la profondeur de pénétration du ressort de retenue (12, 12') dans l'ouverture de fermeture (13, 13') est inférieure à la hauteur du rebord du bord périphérique (8).

10. Lampe intégrée selon l'une quelconque ou plusieurs des revendications 2 à 10,
**caractérisée en ce que**
les branches de ressort sont plus étroites que la section de base (26) et **en ce que** les retraits ainsi formés servent de butées qui limitent la profondeur de pénétration maximale en coopération avec les ouvertures de fermeture (13, 13').

11. Lampe intégrée selon l'une quelconque ou plusieurs des revendications précédentes,
**caractérisée en ce que**
l'élément conduisant la lumière est réalisé sous forme de plaque en verre (7) qui est collée au cadre (10).

12. Lampe intégrée selon la revendication 12,
**caractérisée en ce**
**qu'**au moins une lampe fluorescente (4) est utilisée en tant que moyen d'éclairage, et l'éblouissement produit par cette lampe fluorescente est supprimé au moyen d'une grille lumineuse (6).

13. Lampe intégrée selon la revendication 12,
**caractérisée en ce que**
plusieurs diodes électroluminescentes sont utilisées en tant que moyen d'éclairage et **en ce que** l'éblouissement produit par celles-ci est supprimé au moyen d'une micro-optique.

14. Lampe intégrée selon la revendication 14,
**caractérisée en ce que**
la micro-optique est intégrée dans la plaque en verre (7).
